# EUROPÄISCHE PATENTSCHRIFT

(11) **EP 1 301 354 B1**
(45) Veröffentlichungstag und Bekanntmachung des Hinweises auf die Patenterteilung: **13.06.2007**
(21) Anmeldenummer: 01921013.7
(22) Anmeldetag: 12.04.2001
(51) Int. Cl.: B41K 1/40

(54) **SELBSTFÄRBESTEMPEL**
SELF-INKING STAMP
TAMPON AUTO-ENCREUR

(30) Priorität: 04.05.2000 AT 7872000
(43) Veröffentlichungstag der Anmeldung: 16.04.2003
(73) Patentinhaber: Trodat GmbH, 4600 Wels (AT)
(72) Erfinder: ZINDL, Peter, (AT)
(74) Vertreter: Secklehner, Günter
(86) Internationale Anmeldenummer: PCT/AT2001/000109
(87) Internationale Veröffentlichungsnummer: WO 2001/083226

(56) Entgegenhaltungen:
- EP-A- 0 459 969
- US-A- 4 852 489

## Beschreibung

Die Erfindung betrifft einen Selbstfärbestempel mit Oberschlagfärbung, mit einem auf die zu stempelnde Fläche aufsetzbaren Unterteil, mit einem Wendemechanismus für einen im Unterteil angeordneten, zwischen einem Farbkissen und einem Aufsetzrahmen unter gleichzeitiger Wendung hin- und herbewegbaren Druckplattenträger, und mit einem gegen Federkraft relativ zum Unterteil verschiebbaren Betätigungs-Oberteil, der mit seinen Seitenteilen durch eine die Schmalseitenwände des Unterteiles in Langlöchern durchsetzende Wendeachse des Druckplattenträgers mit dem Unterteil verbunden ist.

Derartige Selbstfärbestempel sind bekannt, z.B. aus dem EP 0 459 969 A1. Bei diesen Stempeln ist der Betätigungs-Oberteil im wesentlichen haubenartig ausgebildet und weist sowohl vorne als auch hinten eine Ausnehmung auf, welche den Zutritt zum Stempelkissen gestattet, das in einen horizontalen Schacht des Stempelunterteiles austauschbar eingeschoben wird.

Die Erfindung zielt darauf ab, durch eine neuartige Gestaltung des Stempels den Zusammenbau und den Transport desselben zu vereinfachen, damit der Endverbraucher die Montage der von ihm selbst gefertigten Stempelplatte auf einfache Weise bewerkstelligen kann und der Stempel dann sofort gebrauchsfertig ist. Dies wird bei einem Stempel der einleitend angegebenen Art erfindungsgemäß dadurch erreicht, daß der Betätigungs-Oberteil mit dem Unterteil über seitliche elastische Rastverbindungen verbunden ist und an seinem unteren Ende seitliche Rastaufnahmen aufweist, welche mit Wendeachsstummeln des in Führungsschlitze des Unterteiles eingreifenden Druckplattenträgers in Eingriff versetzbar sind.

Vorzugsweise weist die Rastverbindung von Oberteil und Unterteil Rastnasen in den Seitenteilen des Oberteiles auf, die Hinterschneidungen in den Seitenteilen des Unterteiles hintergreifen.

Nach einem weiteren Erfindungsmerkmal sind in den Seitenteilen des Oberteiles im Anschluß an die Rastnasen Rastaufnahmen für die Achsstummel des Druckplattenträgers ausgebildet.

Die Erfindung wird nachfolgend an einem Ausführungsbeispiel näher erläutert. Es zeigen Fig. 1 einen erfindungsgemäßen Stempel zur Hälfte im Axialschnitt und zur Hälfte in Ansicht, Fig. 2 ein Detail aus Fig. 1 und Fig. 3 einen Schnitt nach der Linie 3-3 in Fig. 1.

Der in Fig. 1 wiedergegebene Selbstfärbestempel weist einen Stempelunterteil 1 auf, der einen Aufsetzrahmen A und einen Wendemechanismus W enthält und mit einem relativ zum Unterteil 1 bewegbaren Betätigungs-Oberteil 2 durch eine federnde bzw. elastische Rastverbindung verbunden ist, die im Detail in Fig. 2 gezeigt ist.

Der Stempelunterteil 1 nimmt ein Farbkissen 4 auf, welches in einen Schacht des Unterteiles eingeschoben ist.

Der Oberteil 2 trägt in seiner oberen Kappe 2' ein aufklappbares Textfenster 5 und in seinem Inneren eine Kegel-Druckfeder 6 für die Stempelbetätigung.

In den elastisch verformbaren Seitenteilen 2" des Oberteiles 2 sind nahe dem unteren Ende desselben Rastnasen 7 ausgebildet, die mit Hinterschneidungen 8 des Unterteiles 1 in Eingriff versetzbar sind, wenn der Oberteil 2 auf den Unterteil 1 über eine Schräge 8' entgegen der Kraft der Feder 6 aufgedrückt wird. Den Rastnasen 7 benachbart weist der Oberteil 2 in seinen Seitenteilen 2" Rastausnehmungen 9 für den Schnappeingriff von Achsstummeln 10 eines Stempelplattenträgers 11 auf, der in Führungsnuten 12 des Unterteiles 1 eingesetzt wird. Durch Aufdrücken des Oberteiles 2 auf den Druckplattenträger 11 über eine Schräge 9' wird die Rastverbindung hergestellt, wie dies Fig. 3 illustriert.

## Patentansprüche

1. Selbstfärbestempel mit Oberschlagfärbung, mit einem auf die zu stempelnde Fläche aufsetzbaren Unterteil (1), mit einem Nendemechanismus (W) für einen im Unterteil angeordneten, zwischen einem Farbkissen (4) und einem Aufsetzrahmen unter gleichzeitiger Wendung hin- und herbewegbaren Druckplattenträgen (11), und mit einem gegen Federkraft (6) relativ zum Unterteil verschiebbaren Betätigungs-Oberteil (2), der mit seinen Seitenteilen (2") durch eine die Schmalseitenwände des Unterteiles in Langlöchern durchsetzende Wendeachse des Druckplattenträgers mit dem Unterteil verbunden ist, **dadurch gekennzeichnet, daß** der Betätigungs-Oberteil (2) mit dem Unterteil (1) über seitliche elastische Rastverbindungen (7, 8) verbunden ist und an seinem unteren Ende seitliche Rastaufnahmen (9) aufweist, welche mit Wendeachsstummeln (10) des in Führungsschlitze (12) des Unterteiles eingesetzten Druckplattenträgers (11) in Eingriff versetzbar sind.

2. Selbstfärbestempel nach Anspruch 1, **dadurch gekennzeichnet, daß** die Rastverbindung von Oberteil (2) und Unterteil (1) Rastnasen (7) in den Seitenteilen (2") des Oberteiles (2) aufweist, die Hinterschneidungen (8) in den Seitenteilen (1') des Unterteiles (1) hintergreifen.

3. Selbstfärbestempel nach Anspruch 2, **dadurch gekennzeichnet, daß** in den Seitenteilen (2") des Oberteiles (2) im Anschluß an die Rastnasen (7) Rastaufnahmen (9) für die Achsstummel (10) des Druckplattenträgers (11) ausgebildet sind.

## Claims

1. Self-inking stamp with overhead inking, comprising a bottom part (1) which can be positioned on the surface to be stamped, a swivel mechanism (W) for a print platen support (11) disposed in the bottom part which can be moved backwards and forwards between a stamp pad (4) and a support frame whilst simultaneously swivelling, and an actuator top part (2) which can be displaced relative to the bottom part against the bias of a spring (6), which is connected to the bottom part at its side parts (2") by means of a swivel pin of the print platen support extending through slots of the narrow side walls of the bottom part, **characterised in that** the actuator top part (2) is connected to the bottom part (1) by means of lateral, elastic catch connections (7, 8) and has lateral catch recesses (9) at its bottom end which can be moved into engagement with swivel pin stubs (10) of the print platen support (11) inserted in guide slots (12) of the bottom part.

2. Self-inking stamp as claimed in claim 1, **characterised in that** the catch connection of the top part (2) and bottom part (1) comprises catch lugs (7) in the side parts (2") of the top part (2), which engage in undercuts (8) in the side parts (1') of the bottom part (1).

3. Self-inking stamp as claimed in claim 2, **characterised in that** catch recesses (9) for the pin stubs (10) of the print platen support (11) are provided in the side parts (2") of the top part (2) adjoining the catch lugs (7).

## Revendications

1. Tampon auto-encreur avec coloration par le haut, avec une partie inférieure (1) applicable à la face à tamponner, avec un mécanisme de retournement (W) pour un support de plaque d'impression (11) disposé dans la partie inférieure, déplaçable selon un mouvement alternatif entre un coussin d'encrage (4) et un cadre d'application, avec retournement simultané, et avec une partie supérieure d'actionnement (2) déplaçable contre la force de ressort (6) relativement à la partie inférieure, qui est reliée avec ses parties latérales (2") par un axe de retournement du support de plaque d'impression traversant les parois au côté étroit de la partie inférieure dans des trous oblongs avec la partie inférieure, **caractérisé en ce que** la partie supérieure d'actionnement (2) est reliée à la partie inférieure (1) par des liaisons latérales élastiques à encliquetage (7,8) et présente à son extrémité inférieure des logements d'encliquetage latéraux (9) qui peuvent être mis en prise avec des bouts d'axe de retournement (10) du support de plaque d'impression (11) placé dans des fentes de guidage (12) de la partie inférieure.

2. Tampon auto-encreur selon la revendication 1, **caractérisé en ce que** la liaison à encliquetage de la partie supérieure (2) et de la partie inférieure (1) présente des ergots d'encliquetage (7) dans les parties latérales (2") de la partie supérieure (2) qui passent derrière des contre-dépouilles (8) dans les parties latérales (1') de la partie inférieure (1).

3. Tampon auto-encreur selon la revendication 2, **caractérisé en ce que** sont réalisés dans les parties latérales (2") de la partie supérieure (2) à la suite des ergots d'encliquetage (7) des logements d'encliquetage (9) pour les bouts d'axe (10) du support de plaque d'impression (11).
